# EUROPÄISCHE PATENTSCHRIFT

(11) **EP 0 685 618 B1**
(45) Veröffentlichungstag und Bekanntmachung des Hinweises auf die Patenterteilung: **18.02.1998**
(21) Anmeldenummer: 95106301.5
(22) Anmeldetag: 27.04.1995
(51) Int. Cl.: E05B 3/02

(54) **Fenster- oder Türbeschlag**
Window or door fitting
Ferrure pour fenêtre ou porte

(30) Priorität: 25.05.1994 DE 9408532 U
(43) Veröffentlichungstag der Anmeldung: 06.12.1995
(73) Patentinhaber: GEBRÜDER GOLDSCHMIDT BAUBESCHLÄGE GESELLSCHAFT MIT BESCHRÄNKTER HAFTUNG, 42579 Heiligenhaus (DE)
(72) Erfinder: Goldschmidt,Hans-Gerd, D-42579 Heiligenhaus (DE)
(74) Vertreter: Masch, Karl Gerhard, Dr.

(56) Entgegenhaltungen:
- EP-A- 0 058 391
- GB-A- 461 789

## Beschreibung

Die Erfindung betrifft einen Fenster- oder Türbeschlag, bei dem ein Betätigungsvierkant einer Handhabe ein in einem Beschlaggehäuse drehbar gelagertes Verschlußbetätigungselement mit einer dem Betätigungsvierkant entsprechenden quadratischen Zentralausnehmung durchgreift und mit Hilfe eines das Verschlußbetätigungselement hinterfassenden, senkrecht zum Betätigungsvierkant federnd beaufschlagten und gegen diese federnde Wirkung zurückdrückbaren Rastbolzens am freien Ende des Betätigungsvierkantes axial festgelegt ist, wobei der gegen Verdrehen gesicherte Tastbolzen auf seiner dem freien Ende des Betätigungsvierkants zugewandten Seite eine Einführungsabschrägung aufweist.

Bei einem bekannten Fenster- oder Türbeschlag der genannten Art (EP-A 0 548 378) kann der Betätigungsvierkant in vier verschiedenen Stellungen in das Verschlußbetätigungselement eingeführt werden, obwohl nur eine einzige dieser Stellungen die zutreffende ist. Nachteilig ist, daß der Betätigungsvierkant nur in der zutreffenden Stellung durch Zurückdrücken des Rastbolzens aus dem Verschlußbetätigungselement wieder entfernt werden kann. Wird der Betätigungsvierkant mit der Handhabe in der falschen Stellung verrastet, sind zum Entfernen des Vierkantes zerstörende Eingriffe in den Beschlag bzw. Teildemontagen des Fenster- oder Türflügels unvermeidbar.

Bekannt ist es weiterhin (EP-A 0 058 391), einen Handtuchstangen- oder Zahnputzbecherhalter auf ein zuvor an einer Wand befestigtes Beschlagteil aufzuschieben und mit Hilfe eines an diesem Beschlagteil vorgesehenen, gegen Federwirkung zurückdrückbaren radialen Rastbolzens, der in einer von außen in das Beschlagteil einsetzbaren Rasthülse gelagert ist, am Beschlagteil zu fixieren. Zwischen dem Beschlagteil und dem Halter ist eine in Aufschubrichtung verlaufende Nut/Federausbildung verwirklicht, so daß der Halter nur in der zutreffenden Stellung auf das Beschlagteil aufgesetzt werden kann.

Der Erfindung liegt die Aufgabe zugrunde, einen Fenster- oder Türbeschlag der eingangs genannten Art so weiterzuentwickeln, daß der Betätigungsvierkant mit der Handhabe nur in der zutreffenden Stellung in das Verschlußbetätigungselement eingeführt werden kann.

Die erfindungsgemäße Lösung dieser Aufgabe besteht darin, daß der Betätigungsvierkant an seinem freien Ende auf der dem Rastbolzen gegenüberliegenden Vierkantfläche mit einem festen Vorsprung, der aus einem in den Betätigungsvierkant eingesetzten Halterungseinsatz für den Rastbolzen besteht, und das Verschlußbetätigungselement an der zugeordneten Teilfläche der Zentralausnehmung mit einer dem Vorsprung entsprechenden Axialnut versehen ist.

Der durch die Erfindung erreichte Vorteil ist darin zu sehen, daß der Betätigungsvierkant nur noch dann in die Zentralausnehmung des Verschlußbetätigungselementes eingeführt werden kann, wenn der Vorsprung in die Axialnut eingeführt wird. In allen anderen Fällen verhindert der an die Zentralausnehmung anstoßende Vorsprung das axiale Einschieben des Betätigungsvierkantes. Die Ausführung des Vorsprunges als Halterungseinsatz ist besonders vorteilhaft, weil die Rastbolzenmontage erleichert wird und der Vorsprung beim Einsetzen des Halterungseinsatzes in den Betätigungsvierkant gleichsam von selbst gebildet wird.

Im folgenden wird die Erfindung anhand einer ein Ausführungsbeispiel darstellenden Zeichnung näher erläutert. Es zeigen in schematischer Darstellung
- Fig. 1: im Querschnitt einen Fenster- oder Türbeschlag und
- Fig. 2: einen vergrößerten Ausschnitt aus dem Gegenstand der Figur 1.
- Fig. 3: einen vergrößerten Ausschnitt aus dem Gegenstand der Figur 1 in Richtung des Pfeiles A gesehen.

Der in den Figuren dargestellte Fenster- oder Türbeschlag besitzt zunächst einerseits eine Handhabe 1 mit einem Betätigungsvierkant 2 und andererseits ein Getriebe, in dessen Beschlaggehäuse 3 ein Verschlußbetätigungselement 4 drehbar gelagert ist. Dieses Verschlußbetätigungselement 4 weist eine dem Betätigungsvierkant 2 entsprechende quadratische Zentralausnehmung 5 auf. Im montierten Zustand durchgreift der Betätigungsvierkant 2 die Zentralausnehmung 5, er ist dann mit Hilfe eines das Verschlußbetätigungselement 4 oder auch ein dahinterliegendes Beschlaggehäuseteil hinterfassenden Rastbolzens 6 am freien Ende des Betätigungsvierkants 2 axial festgelegt. Dieser Rastbolzen 6 ist senkrecht zum Betätigungsvierkant 2 federnd beaufschlagt und gegen diese federnde Wirkung zurückdrückbar. Außerdem ist der Rastbolzen 6 gegen ein Verdrehen um seine Achse gesichert, beispielsweise durch von der Kreisform abweichende Querschnittsgestaltung zumindest einer Teillänge des Rastbolzens und der zugeordneten Bolzenaufnahme ; hierdurch ist sichergestellt, daß eine Einführungsabschrägung 7 am freien Ende des Rastbolzens 6 stets auf der dem freien Ende des Betätigungsvierkantes 2 bzw. dem Verschlußbetätigungselement 4 zugewandten Seite verbleibt.

Das Einführen und Verrasten des Betätigungsvierkantes 2 im Verschlußbetätigungselement 4 ist nur in einer Stellung möglich. Hierzu ist der Betätigungsvierkant 2 an seinem freien Ende an der dem Rastbolzen 6 gegenüberliegenden Vierkantfläche mit einem festen Vorsprung und das Verschlußbetätigungselement 4 an der zugeordneten Teilfläche der Zentralausnehmung 5 mit einer dem Vorsprung 8 entsprechenden Axialnut 9 versehen. Dieser Vorsprung 8 besteht aus einem in den Betätigungsvierkant 2 eingesetzten Halterungseinsatz 10 für den Rastbolzen 6. In diesem Halterungseinsatz 10 ist der Rastbolzen von unten durch eine Schraubenfeder beaufschlagt und mit einem Halterungsflansch 12 gehalten, der von Material des Halterungseinsatzes 10 übergriffen ist. Andere Ausführungsformen sind selbstverständlich ebenfalls möglich.

## Patentansprüche

1. Fenster- oder Türbeschlag, bei dem ein Betätigungsvierkant einer Handhabe ein in einem Beschlaggehäuse drehbar gelagertes Verschlußbetätigungselement in einer dem Betätigungsvierkant entsprechenden quadratischen Zentralausnehmung durchgreift und mit Hilfe eines das Verschlußbetätigungselement hinterfassenden, senkrecht zum Betätigungsvierkant federnd beaufschlagten und gegen diese federnde Wirkung zurückdrückbaren Rastbolzens am freien Ende des Betätigungsvierkantes axial festgelegt ist, wobei der gegen Verdrehen gesicherte Tastbolzen auf seiner dem freien Ende des Betätigungsvierkants zugewandten Seite eine Einführungsabschrägung aufweist, **dadurch gekennzeichnet**, daß der Betätigungsvierkant (2) an seinem freien Ende auf der dem Rastbolzen (6) gegenüberliegenden Vierkantfläche mit einem festen Vorsprung (8), der aus einem in den Betätigungsvierkant (2) eingesetzten Halterungseinsatz (10) für den Rastbolzen (6) besteht, und das Verschlußbetätigungselement (4) an der zugeordneten Teilfläche der Zentralausnehmung (5) mit einer dem Vorsprung (8) entsprechenden Axialnut (9) versehen ist.

## Claims

1. A window- or door fitting in which a square operating head of a handle passes through a square central aperture, which corresponds to the square operating head, in a closure operating element which is rotatably mounted in a fitting housing, and is axially secured at the free end of the square operating head by means of a locking pin which engages behind the closure operating element, which locking pin is spring-loaded perpendicularly to the square operating head and can be pressed back against said spring action, wherein the locking pin, which is secured against rotation, has a lead-in bevel on its side facing the free end of the square operating head, characterised in that the square operating head (2) is provided at its free end, on its opposite square face to the locking pin (6), with a fixed projection (8) which consists of a mounting insert (10), which is inserted in the square operating head (2), for the locking pin (6), and the closure operating element (4) is provided at the associated partial face of the central aperture (5) with an axial slot (9) corresponding to the projection (8).

## Revendications

1. Ferrure pour fenêtre ou pour porte dans laquelle un carré d'entraînement d'une poignée s'engage un élément d'actionnement de verrou monté tournant dans un boîtier de ferrure, dans un évidement central carré adapté au carré d'entraînement, et est immobilisé axialement à l'aide d'un nez d'encliquetage à l'extrémité du carré d'entraînement, qui s'accroche derrière l'élément d'actionnement de verrou, est sollicité élastiquement dans une direction normale au carré d'entraînement et peut être repoussé à l'encontre de ladite sollicitation élastique, le nez d'encliquetage qui est immobilisé en rotation étant pourvu d'une surface inclinée d'introduction, du côté tourné vers l'extrémité libre du carré d'entraînement, caractérisé par le fait que le carré d'entraînement (2), à son extrémité libre et sur la face du carré opposée au nez d'encliquetage (6), est pourvu d'une saillie (8) fixe qui est formée d'un élément de montage (10) du nez d'encliquetage (6) inséré dans le carré d'entraînement (2) et que l'élément d'actionnement du verrou (4), au niveau de la surface partielle de l'évidement central (5) associée, est pourvu d'une rainure axiale (9) adaptée à la saillie (8).
